# EUROPÄISCHE PATENTSCHRIFT

(11) **EP 0 195 962 B1**
(45) Veröffentlichungstag und Bekanntmachung des Hinweises auf die Patenterteilung: **06.06.1990**
(21) Anmeldenummer: 86102922.1
(22) Anmeldetag: 05.03.1986
(51) Int. Cl.: B42C 11/04

(54) **Verfahren zum Stabilisieren von Bucheinbänden und Hülse hierfür, sowie Vorrichtung zur Herstellung derartiger Hülsen**
Method for reinforcing a bound book with a strip, the strip and its manufacture
Procédé pour renforcer des reliures par un ruban, le ruban et sa fabrication

(30) Priorität: 29.03.1985 DE 3511646
(43) Veröffentlichungstag der Anmeldung: 01.10.1986
(73) Patentinhaber: Schmidkonz, Peter, D-93173 Wenzenbach (DE)
(72) Erfinder: Schmidkonz, Peter, D-93173 Wenzenbach (DE)
(74) Vertreter: Wasmeier, Alfons, Dipl.-Ing.

(56) Entgegenhaltungen:
- DE-C- 445 930
- US-A- 1 991 662
- US-A- 2 579 488

## Beschreibung

Die Erfindung betrifft das rationelle Herstellen von Bucheinbänden hoher Standfestigkeit, insbes. ein Verfahren zum Stabilisieren von Bucheinbänden, eine Hülse zur Durchführung dieses Verfahrens sowie eine Vorrichtung zum Herstellen derartiger Hülsen.

Aus der FR-A-1 041 118 ist ein Bucheinband bekannt, bei dem auf dem Rücken des gehefteten Buchblockes ein Mousselinstreifen befestigt ist, der zu beiden Seiten des Buchblockes einen Überstand hat, und bei dem die Buchdecke aus einer Weichplastikdoppelschicht ohne Leinenuntergrund besteht. Zwischen den beiden Schichten ist eine Pappeeinlage vorgesehen. Die Innenschicht dieser Einlage weist Schlitze auf, in die die Ränder des Mousselinstreifens des Buchrückens gesteckt werden. Anschließend werden die beiden Schichten miteinander elektrisch verschweißt.

Des weiteren ist aus der UA-A-3 244 436 ein Bucheinband bekannt, bei dem auf dem Rücken des Buchblockes eine Gewebeschicht mittels Heißschmelzkleber aufgebracht ist, und eine Buchdecke mit einem inneren und einem äußeren Gelenkband, Einbanddeckeln sowie einer Rückeneinlage versehen ist. Die Gelenkbänder sind auf den Innen- und Außenflächen der Deckel mit Hilfe von Heißschmelzkleber befestigt. Das Zusammenhängen von Buchblock und Buchdeckel unter Anwendug von Hitze ist ebenso wie der Aufbau des gesamten Einbandes aufwendig; tortzdem bilden die Gelenklinien hierbei Schwachstellen des Einbandes.

Bei dem Verfahren nach der DE-C-445 930 werden zum Einbinden fertig gehefteter Buchblocks in fertige Einbanddecken zwei Streifen aus Leinwand oder anderem, geeignetem Material verwendet, die umgefähr die Länge der Buchblätter haben und deren Breite durch die Dicke des Buches bestimmt ist. Die beiden Streifen werden durch zwei parallele Längsnähte miteinander verbunden, wobei der Abstand der Nähte durch die Dicke des zu bindenden Buches bestimmt ist. Der obere Bindestreifen dient zur Befestigung an den Endblättern des Buchblockes, der untere Bindestreifen wird an den Einbanddecken des Buches festgelegt. Das Einbinden des Buches mit Hilfe entsprechender Streifen macht es erforderlich, die jeweiligen Streifen genau auf die Dicke des entsprechenden Buches abzustimmen und einen speziellen Arbeitsgang für das Heften der beiden Streifen vorzusehen, so daß Aufbau und Herstellung dieser Einbindevorrichtung relativ kompliziert und praktisch ohne Bedeutung geblieben ist.

Eine ähnliche Methode des Einbindens ist Gegenstand der USA1 991 662, bei der anstelle der beiden Streifen drei Materialstreifen vorgesehen sind, die miteinander durch parallele Längsnähte verbunden sind, wobei auch hier der Abstand der Nähte durch die Dicke des einzubindenden Buches bestimmt wird. Bei dieser Anordnung ist ein Zwischenstreifen vorgesehen, der eine Zwischenlage aus Klebstoff abweisendem Material darstellt. Eine derartige Anordnung ist in Aufbau und Herstellung noch komplizierter als die vergleichbare Anordnung nach der DE-C-445 930, ist ebenfalls exakt auf die Dicke des jeweiligen Buches abzustimmen, und auch hier ist ein spezieller Arbeitsgang für das Heften der drei Streifen notwendig.

Ein anderes Verfahren zum Einbinden fertig gehefteter Buchblocks in fertige Einbanddecken ist aus der US-C-2 579 488 bekannt. Dieses Verfahren ist den beiden vorbeschriebenen Verfahren vergleichbar. Anstelle der zwei oder drei Streifen aus Leinwand oder entsprechendem Material, die miteinander durch parallele Längsnähte verbunden sind, wird bei diesem Verfahren ein einziger Streifen aus Kunststoffmaterial extrudiert, der Lappen aufweist, deren Abstand der Dicke des Buchblockes entspricht, sowie Lappen, die in Verlängerung des Rückenteiles verlaufen und die mit der Buchdecke verbunden werden. Die so verbundenen Lappen werden dann durch elektrisches Aufheizen erwärmt, bis sie weich und biegsam werden. Für eine derartige Vorrichtung ist ein Kunststoffformteil erforderlich, das in nicht erwärmtem Zustand steif ist und nach dem Bindevorgang wieder steif wird; diese Verbindungsvorrichtung ist jeweils auf die Dicke des betreffenden Buchblockes abzustellen und kommt, wenn überhaupt, nur für die Massenherstellung in Frage. Das Verfahren kann jedoch nur mit Hilfe einer elektrischen Heizvorrichtung durchgeführt werden, bei der ein Heißkleber verwendet wird. Für das Binden von Unikaten bzw. wertvollen Büchern, wie generell für Einbände hoher Qualität, wie sie von der handwerklich orientierten Buchbinderei geliefert werden, kommt eine derartige Methode jedoch nicht in Frage, dadurch das Erhitzen u.U. eine Beschädigung des zu bindenden Buches in Kauf genommen werden muß.

Ferner sind zum Einhängen des Buchblockes in die Buchdecke-bereits sogenannte "Hülsen" verwendet worden, die ein schlauchförmiges bzw. rohrförmiges Gebilde aus kräftigem Papier ist. Die Hülse wird für den Einsatz in flachgedrücktem Zustand auf ihrer Oberseite mit dem Rücken der Buchdecke und auf ihrer Unterseite mit dem Rücken des Buchblockes verklebt. Eine derartige bekannte Hülse hat jedoch erhebliche Nachteile. So ist die Herstellung der Hülse auf Grund des geschlossenen, schlauchförmigen Gebildes aufwendig. Ferner bringt eine derartige Hülse keinerlei Verstärkung der Einbanddecke; da sie aus Papier besteht, ergibt sie auch keine gute Standfestigkeit. Entscheidender Nachteil einer solchen Hülse ist jedoch, daß solche aus Papier gefertigten Hülsen einzeln hergestellt, für das jeweilige Buch zugeschnitten, auf den Außenseiten mit Klebstoff bestrichen und dann mit dem Rücken der Buchdecke und dem Rücken des Buchblockes verbunden werden, während die bei der Handhabung des fertigen Buches besonders beanspruchten Stellen an den Gelenken, d.h. dem Übergang in Vorder- und Hinterdeckel der Einbanddecke bzw. dem Übergang vom Rücken des Buchblokkes in die Seitenflächen keinerlei Verstärkung erfahren und deshalb an diesen Schwachstellen in der Regel der Einband zerstört wird.

Aufgabe der Erfindung ist es, diese Nachteile zu beheben und Bucheinbände mit einer neuartigen, besonders stabilen Buchhülse zu schaffen, die dem Buch nicht nur im Rücken sondern auch insbesondere an den Gelenkstellen eine besonders hohe Standfestigkeit verleiht.

Gemäß der Erfindung wird dies mit einem Verfahren erreicht, das dadurch gekennzeichnet ist, daß Buchblockrücken und Einbandrücken miteinander dadurch gehülst werden, daß Buchblockrücken und Einbandrücken sowie der anschlißende Teil der Einbanddecke im Bereich der Gelenkstellen mit jeweils einer bahnförmiger Stabilisierschicht aus textilem Material, Kunsstoffmaterial, Spezialpapier oder dergl. mit eingeschlossenem Stabilisierpapier in einem Arbeitsgang verklebt werden, und daß die Hülse dadurch hergestellt wird, daß ein Papierstreifen, desen Breite gleich oder etwas größer als die Dicke des Buchrückens ist, mit einem ersten Streifen aus textilem Material, Kunststoffolie, oder dergl. im wesentlichen vollflächig längs der Mittellängsachse verklebt wird, und daß ein weiterer Streifen aus textilem Material, Kunststoffolie oder dergl. mit dem ersten streifen an den zu beiden Seiten des Papierstreifens freiliegenden Längsabschnitten verklebt wird, derart, daß der zweite Streifen mit dem Papierstreifen keine Klebeverbindung hat.

Für ein derartiges Verfahren wird eine Hülse verwendet, die gekennzeichnet ist durch einen ersten Streifen aus textilem Material, Kunststoffolie oder dergl., dessen Breite größer ist als die des Buchrückens, einen stabilisierenden Papierstreifen, der in der Mittellängsachse des ersten Streifens im wesentlichen vollflächig mit dem ersten Streifen verklebt ist, und dessen Breite gleich oder etwas größer als die Breite des Buchrückens, jedoch kleiner als die Breite des ersten Streifens ist, so daß der erste Streifen links und rechts von dem Papierstreifen überstehende Abschnitte aufweist, einen zweiten Streifen aus textilem Material, Kunststoffolie oder dergl., dessen Breite gleich oder größer als der erste Streifen, jedoch breiter als der Papierstreifen ist, und der an der dem Papierstreifen zugewandten Seite auf den über den Papierstreifen vorstehenden Abschnitten mit dem ersten Streifen verklebt ist, wobei der zweite Streifen mit dem Papierstreifen keine Klebeverbindung oder sonstige Verbindung besitzt, sondern bei einer Rundung der Hülse im Papierstreifenbereich sich vom Papierstreifen abhebt.

Eine Vorrichtung zum Herstellen einer derartigen Hülse ist dadurch gekennzeichnet, daß der erste Streifen, der Papierstreifen und der zweite Streifen jeweils als Endlosstreifen auf Vorratsrollen aufgewickelt sind, daß der zweite Streifen mit dem Papierstreifen so in Deckung gebracht wird, daß die Mittellängsachsen der beiden Streifen zusammenfallen und der zweite (obere) Streifen seitlich über den Papierstreifen vorsteht, daß der zweite Streifen und der Papierstreifen übereinanderliegend und in Deckung miteinander über eine Klebstoffauftragrolle geführt werden, deren Breite der Breite des zweiten Streifens entspricht, so daß der Papierstreifen vollständig und der erste Streifen an den über dem Papierstreifen überstehenden Abschnitten teilweise mit Klebstoffauftrag versehen wird, und daß der erste Streifen hinter der Klebstoffauftragrolle von unten her an den Papierstreifen herangeführt wird, wobei die Mittellängsachsen des Papierstreifens und des ersten Streifens zusammenfallen, daß die drei Streifen in eine Druckrollenanordnung einlaufen, in der sie gegeneinander gepreßt werden, so daß am Ende der Druckrollenanordnung die fertige Hülse geformt ist, und daß der fertige Dreifachstreifen endlos auf einer Aufwickelrolle aufgewickelt wird.

Weitere Ausgestaltungen der Erfindung sind Gegenstand der Unteransprüche.

Mit dem erfindungsgemäßen Vorschlag werden insbes. folgende Vorteile erreicht:
a) Durch Verwendung einer vorderen und einer hinteren Gewebeschicht sowie einer stabilisierenden Papierschicht, die mit der einen Gewebeschicht verklebt ist, wird eine stabilere, festere und haltbarere Verbindung zwischen Buchblockrücken und Buchdeckenrücken erreicht. Anstelle einer Gewebeschicht am Buchdeckenücken kann, wenn eine weniger feste und stabile Verbindung ausreichend ist, eine Papierschicht verwendet werden.
b) Gleichzeitig wird durch die breite, bahnförmige Ausgestaltung der Hülse eine entscheidende Verstärkung der Einbanddecke erzielt, da die beiden Gewebeschichten über die Gelenkstellen hinaus mit den Seitenteilen des Buches verbunden sind und damit ein Ausreißen des Buches an den Gelenkstellen wirksam verhindert wird.
c) Es wird damit eine hohe Standfestigkeit und Formtreue des Bucheinbandes erreicht.
d) Die Herstellung der Hülse ist besonders einfach, und die Materialien, die sonst einzeln zugeschnitten werden müssen, werden hierbei von einem Endloshülsenstreifen auf einmal abgeschnitten.
e) Mit der erfindungsgemäßen Hülse ist es möglich, die Herstellung und den Ablauf des Verbindens der Hülse mit Buchdecke und Buchblock vollautomatisch durchzuführen, indem programmgesteuert die gesamte, für ein bestimmtes Buch jeweils benötigte Buchhülse in den Buchbindevorgang eingefügt wird.
f) Mit dem erfindungsgemäßen Verfahren bzw. der erfindungsgemäßen Hülse wird eine erhebliche Verkürzung der Arbeitszeit bei der Herstellung des Einbandes erreicht, während bei gleichzeitiger Erhöhung der Standfestigkeit des Einbandes dessen Qualität verbessert wird.
g) Der Bucheinband umfaßt lediglich drei Elemente, nämlich Buchblock, Hülse und Einbanddecke. Damit läßt sich die Herstellung des Bucheinbandes besonders einfach und preiswert bei gleichzeitiger hoher Qualität und Haltbarkeit des Einbandes durchführen.

Nachstehend wird die Erfindung in Verbindung mit der Zeichnung anhand eines Ausführungsbeispieles erläutert. Es zeigt:
Fig. 1 eine fertige Hülse nach der Erfindung vor dem Gebrauch,
Fig. 2 eine Hülse nach Fig. 1 in Verbindung mit einem Bucheinband, und
Fig. 3 eine schematische Darstellung einer Vorrichtung zur Herstellung der Hülse nach Fig. 1 oder 2.

Die Hülse 1 nach der Erfindung besteht aus einem ersten Material streifen 4, einem Papierstreifen 3 und einem zweiten Materialstreifen 2. Die Streifen 2, 3 und 4 verlaufen parallel zueinander in der gleichen Mittenlängsachse. Der Papierstreifen 3 hat eine geringere Breite als der Materialstreifen 4 und ist im wesentlichen vollflächig mit dem Materialstreifen 4 verklebt. Der Materialstreifen 2 liegt lose über dem Papierstreifen 3. Die Enden 5 und 6 des Materialstreifens 4 sind mit den freien äußeren Bereichen des Materialstreifens 2 verklebt. Diese Klebestellen sind mit 7, 8 bezeichnet, während die Flächenklebung zwischen Papierstreifen 3 und Materialstreifen 4 mit 9 angedeutet ist.

Der Materialstreifen 4 besteht aus technischem Gewebe, textilem oder Kunststoffmaterial, Gaze oder dergl. hochfestem Material, während die Paperschicht 3 in der Buchbindertechnik übliches Papier für Stabilisierungszwecke ist. Der Materialstreifen 2 kann aus gleichem Material wie der Streifen 4 hergestellt sein, er kann jedoch auch aus festem Papier bestehen, wenn eine geringe Standfestigkeit des Einbandes als ausreichend angesehen wird. Der Streifen 2 kann die gleiche Breite wie der Streifen 4 haben, er kann auch schmäler sein als dieser, muß jedoch den Papierstreifen 3 soweit überdecken, daß ein Verkleben der Streifen 2 und 4 miteinander sichergestellt ist. Bei einer Variante der Erfindung kann anstelle der Klebestellen 7, 8 eine Naht vorgesehen sein, auch kann bei Verwendung von entsprechenden Materialien für die Streifen 2 und 4 ein Verschweißen an diesen Stellen vorgenommen werden. Während der Papierstreifen 3 die Breite des Buchrükkens hat und diesen zumindest vollständig umschließt, ist die Breite des Materialstreifens 2 so gewählt, daß sie auf alle Fälle ausreichend groß ist, damit die Seitenränder des Streifens 2 über die Gelenkstellen des Einbandes hinausreichen, um die nötige Formbeständigkeit des Bucheinbandes zu gewährleisten. In Fig. 2 ist mit 10 die Buchdecke und mit 11 der Buchblock angedeutet.

Die einzelnen Streifen 2, 3 und 4 werden bei einer Ausführungsform einer Vorrichtung nach Fig. 3 jeweils von Vorratsrollen 12, 13, 14 abgewickelt. Der Streifen 4 wird über eine Umlenkrolle 15 geführt, so daß er beim Einlauf in eine Klebevorrichtung, z.B. eine Klebstoffauftragswalze 16 direkt in Deckung mit dem Papierstreifen 3 steht. Die Vorratsrollen 12, 13, 14 sind so angeordnet bzw. die Materialstreifen auf diesen Rollen so aufgewickelt, daß ihre Mittenlängsachsen in Dekkung zueinander liegen. Die Klebstoffauftragswalze 16 hat etwa die Breite des Materialstreifens 4 und trägt auf den Papierstreifen 3 und die über den Papierstreifen 3 hinausragenden Seitenabschnitte des Materialstreifens 4 Klebstoff auf, so daß beim Zusammenführen der Streifen 2, 3 und 4 und beim Durchlauf durch entsprechende Andruckrollen 17, 18 der Materialstreifen 2 mit dem Papierstreifen 3 und mit den Randabschnitten des Materialstreifens 4 verklebt wird. Auf einer Aufwickelrolle 19 wird anschließend die fertige Endloshülse 20 aufgewickelt.

## Patentansprüche

1. Verfahren zum Stabilisieren von festen Einbänden von Büchern, bei dem ein System von miteinander verbundenen Bindestreifen (2, 3, 4) sowohl mit dem Buchblock (11) als auch mit der Einbanddecke verklebt werden, wobei die Bindestreifen in ihrer Länge der Länge der Buchblätter entsprechen und in ihrer Breite breiter sind als der Buchblockrücken dadurch gekennzeichnet, daß Buchblockrücken und Einbandrücken miteinander in einem Arbeitsgang gehülst werden, indem Buchblockrücken und Einbandrücken sowie der anschließende Teil der Einbanddecke im Bereich der Gelenkstellen mit jeweils einer bahnförmigen Stabilisierschicht (2, bzw. 4) aus textilem Material, Kunststoffmaterial, Spezialpapier oder dergl. mit eingeschlossenem Stabilisierpapier in einem Arbeitsgang verklebt werden, und daß die Hülse (20) dadurch hergestellt wird, daß ein Papierstreifen (3), dessen Breite gleich oder etwas größer als die Dicke des Buchrückens ist, mit einem ersten Streifen (4) aus textilem Material, Kunststoffolie, oder dergl. im wesentlichen vollflächig längs der Mittellängsachse verklebt wird, und daß ein weiterer Streifen (2) aus textilem Material, Kunststoffolie oder dergl. mit dem ersten Streifen (4) an den zu beiden Seiten des Papierstreifens freiliegenden Längsabschnitten (5,6,7,8) verklebtwird, derart, daß der zweite Streifen mit dem Papierstreifen keine Klebeverbindung hat.

2. Hülse zum Stabilisieren von Einbandrücken und Buchblockrücken, mit einem System von miteinander verbundenen Bindestreifen (2, 3, 4), die sowohl mit dem Buchblock (11) als auch mit der Einbanddecke verklebt werden, wobei die Bindestreifen in ihrer Länge der Länge der Buchblätter entsprechen und in ihrer Breite breiter sind als der Buchblockrücken und zu beiden Steitn über diesen vorstehen, gekennzeichnet durch
a) einen ersten Streifen (4) aus textilem Material, Kunststoffolie oder dergl., dessen Breite größer ist als die des Buchblockrückens (11),
b) einen stabilisierenden Papierstreifen (3), der in der Mittellängsachse des ersten Streifens (4) im wesentlichen vollflächig mit dem ersten Streifen verklebt ist, und dessen Breite gleich oder etwas größer als die Breite des Buchblockrückens, jedoch kleiner als die Breite des ersten Streifens (4) ist, so daß der erste Streifen (4) links und rechts von dem Papierstreifen überstehende Abschnitte (5, 6) aufweist,
c) einen zweiten Streifen (2) aus textilem Material, Kunststoffolie oder dergl., dessen Breite gleich oder größer als der erste Streifen (4), jedoch breiter als der Papierstreifen (3) ist, und der an der dem Papierstreifen (3) zugewandten Seite auf den über den Papierstreifen vorstehenden Abschnitten (7, 8) mit dem ersten Streifen (4) verklebt ist,
d) wobei der zweite Streifen (2) mit dem Papierstreifen (3) keine Klebeverbindung oder sonstige Verbindung besitzt, sondern bei einer Rundung der Hülse (20) im Papierstreifenbereich sich vom Papierstreifen (3) abhebt.

3. Hülse nach Anspruch 2, dadurch gekennzeichnet, daß die Materialien des ersten und des zweiten Streifens (4, 2) gleiche Materialien sind.

4. Hülse nach Anspruch 2, dadurch gekennzeichnet, daß die Materialien der beiden Streifen (2, 4) unterschiedliche Materialien sind, vorzugsweise der zweite Streifen für eine vereinfachte Ausführung des Einbandes ein Spezialpapier ist.

5. Hülse nach einem der Ansprüche 2-4, dadurch gekennzeichnet, daß der erste Streifen (4) und wahlweise der zweite Streifen (2) aus technischem Gewebe, vorzugsweise Gaze, besteht.

6. Hülse nach einem der Ansprüche 2-5, dadurch gekennzeichnet, daß der erste Streifen (4), der Papierstreifen (3) und der zweite Streifen (2) jeweils aus Endlosmaterial bestehen und nach Abschluß des Verklebens in Fertigeinbandlängen geschnitten sind.

7. Vorrichtung zum Herstellen der Hülse nach Anspruch 2-6, dadurch gekennzeichnet, daß der erste Streifen (4), der Papierstreifen (3) und der zweite Streifen (2) jeweils als Endlosstreifen auf Vorratsrollen aufgewickelt sind, daß der erste Streifen (4) mit dem Papierstreifen (3) so in Deckung gebracht wird, daß die Mittellängsachsen der beiden Streifen zusammenfallen und der erste Streifen (4) seitlich über den Papierstreifen (3) vorsteht, daß der erste Streifen (4) und der Papierstreifen (3) übereinanderliegend und in Deckung miteinander über eine Klebstoffauftragrolle geführt werden, deren Breite der Breite des ersten Streifens (4) entspricht, so daß der Papierstreifen vollständig und der erste Streifen an den über dem Papierstreifen überstehenden Abschnitten teilweise mit Klebstoffauftrag versehen wird, und daß der erste Streifen hinter der Klebstoffauftragrolle von unten her an den Papierstreifen herangeführt wird, wobei die Mittellängsachsen des Papierstreifens und des ersten Streifens zusammenfallen, daß die drei Streifen in eine Druckrollenanordnung einlaufen, in der sie gegeneinander gepreßt werden, so daß am Ende der Druckrollenanordnung die fertige Hülse (20) geformt ist, und daß der fertige Dreifachstreifen endlos auf einer Aufwickelrolle (19) aufgewickelt wird.

## Revendications

1. Procédé pour renforcer des reliures fermes de livres dans lequel un système de bandes de liaison (2, 3, 4), assemblées ensemble sont collées tant sur le corps de livre (11) que sur la couverture, la longueur des bandes de liaison correspondant à la longueur des feuilles du livre et leur largeur étant supérieure à celle du dos du corps, caractérisé en ce que le dos du corps de livre et le dos de la reliure sont assemblés par l'intermédiaire d'un "tube" souple en une opération en collant le dos du corps de livre et les dos de la reliure ainsi que la partie raccordée de la couverture de livre dans la région des emplacements d'articulation respectivement sur une couche de renforcement (2 ou 4) sous forme de bande en matériau textile, en plastique, en papier spécial ou en un matériau analogue renfermant un papier de renforcement, en une seule opération, et en ce que le ruban ("tube" souple) (20) est produit en collant une bande de papier (3), dont la largeur est égale ou un peu supérieure à l'épaisseur du dos du livre, sur une première bande (4) en matériau textile, en feuille plastique ou en un matériau analogue sensiblement sur la surface complète le long de l'axe longitudinal médian et en ce qu'une autre bande (2) en matériau textile, en feuille plastique ou en un matériau analogue est collée sur la première bande (4) aux parties longitudinales (5, 6, 7, 8) disposées librement aux deux côtés de la bande de papier de manière telle que la deuxième bande ne présente aucune jonction par collage avec la bande de papier.

2. Ruban ("tube" souple) pour renforcer les dos de reliure et les dos de corps de livre avec un système de bandes de liaison (2, 3, 4) assemblées ensemble qui sont collées tant sur le corps de livre (11) que sur la couverture, les bandes de liaison correspondant quant à leur longueur à la longueur des feuilles de livre et leur largeur étant supérieure à la largeur du dos du corps de livre et dépassant des deux côtés ce dos caractérisé en ce qu'il comprend:
a) une première bande (4) en matériau textile, en feuille plastique ou en un matériau analogue dont la largeur est supérieure à celle du dos du corps de livre (11),
b) une bande de renforcement en papier (3) qui est collée dans l'axe longitudinal médian de la première bande (4) sensiblement sur la surface complète de la première bande et dont la largeur est égale ou un peu supérieure à la largeur du corps de livre, mais inférieure à la largeur de la première bande (4) de sorte que la première bande (4) comporte des parties de dépassement (5, 6) à gauche et à droite de la bande de papier,
c) une deuxième bande (2) en matériau textile, en feuille plastique ou en un matériau analogue, dont la largeur est égale ou supérieure à celle de la première bande (4), mais supérieure à celle de la bande de papier (3) et qui est collée, sur le côté en regard de la bande de papier (3) aux parties (7, 8) dépassant la bande de papier, sur la première bande (4),
d) la deuxième bande (2) ne présentant pas de jonction par collage ou autre jonction avec la bande de papier (3) mais se soulevant par rapport à la bande de papier (3) lorsqu'il y a courbure du ruban ("tube"souple) (20) dans la région de la bande de papier.

3. Ruban selon la revendication 2 caractérisé en ce que les matériaux de la première et la deuxième bande (4, 2) sont des matériaux identiques.

4. Ruban selon la revendication 2 caractérisé en ce que les matériaux des deux bandes (2, 4) sont des matériaux différents, la deuxième bande étant constituée par un papier spécial pour une réalisation simplifiée de la reliure.

5. Ruban selon l'une des revendications 2 à 4 caractérisé en ce que la première bande (4) et facultativement la deuxième bande (2) sont constituées d'un tissu technique, de préférence de gaze.

6. Ruban selon l'une des revendications 2 à 5 caractérisé en ce que la première bande (4), la bande de papier (3) et la deuxième bande (2) sont constituées de bandes de matériaux continues et sont découpées après terminaison du collage en longueurs de reliures finies.

7. Dispositif pour la fabrication du ruban selon les revendications 2 à 6 caractérisé en ce la première bande (4), la bande de papier (3) et la deuxième bande (2) sont enroulées respectivement sous forme de bandes continues sur des bobines d'alimentation, on amène la première bande (4) et la bande de papier (3) à se recouvrir de manière telle que les axes longitudinaux médians des deux bandes coïncident et la première bande (4) dépasse latéralement la bande de papier (3), la première bande (4) et la bande de papier (3) sont guidées disposées l'une au-dessus de l'autre et se recouvrant de manière à passer sur un rouleau d'application d'adhésif dont la largeur correspond à la largeur de la première bande (4) de sorte que la bande de papier est munie entièrement d'adhésif et la première bande est munie partiellement d'adhésif, c'est-à-dire dans les parties dépassant la bande de papier, et la première bande est amenée, derrière le rouleau d'application d'adhésif, à partir du bas sur la bande de papier, les axes longitudinaux médians de la bande de papier et de la première bande coïncidant, les trois bandes entrant dans un dispositif de rouleaux presseurs dans lequel elles sont pressées l'une contre l'autre, de sorte, qu'à la fin du dispositif de rouleaux presseurs, le ruban ("tube" souple) (20) est façonné et la triple bande finie est enroulée de manière continue sur une bobine réceptrice (19).

## Claims

1. Method for stabilizing fixed bindings of books, in which a system of interconnected binding strips (2, 3, 4) are glued both to the book block (11) and to the cover, the binding strips having a length corresponding to that of the book pages and their width is greater than that of the book block back, characterized in that the book block back and binding back are sleeved together in one operation, in that the book block back and binding back, as well as the connecting part of the cover are glued in one operation in the vicinity of the joints with in each case one web-like stabilizing layer (2 or 4) made from textile material, plastics material, special paper or the like with incorporated stabilizing paper and that the sleeve (20) is produced in that a paper strip (3), whose width is the same or somewhat larger than the thickness of the book back, is glued to a first strip (4) of textile material, plastics film, etc., in substantially whole-area manner along the median longitudinal axis and that a further strip (2) of textile material, plastics film or the like is glued to the first strip (4) on the longitudinal portions (5, 6, 7, 8) exposed on either side of the paper strip, in such a way that the second strip has no glue joint with the paper strip.

2. Sleeve for stabilizing binding backs and book block backs, with a system of interconnected binding strips (2, 3, 4), which are glued both to the book block (11) and to the cover, the binding strips having a length corresponding to that of the book pages and a width which is greater than the book block back and projects on either side over the latter, characterized by
a) a first strip (4) of textile material, plastics film or the like, whose width is greater than that of the book block back (11),
b) a stabilizing paper strip (3), which in the median longitudinal axis of the first strip (4) is glued in substantially whole-area manner to the first strip and whose width is the same or somewhat larger than the width of the book block back, but smaller than the width of the first strip (4), so that the first strip (4) has portions (5, 6) projecting to the right and left with respect to the paper strip,
c) a second strip (2) of textile material, plastics film or the like, whose width is the same or greater than the first strip (4), but also greater than the paper strip (3) and which on the side facing the paper strip (3) is glued on the portions (7, 8) projecting over the paper strip to the first strip (4),
d) in which the second strip (2) has no glue joint or other joint with the paper strip (3) and is instead raised from the latter on rounding sleeve (20) in the paper strip region.

3. Sleeve according to claim 2, characterized in that the materials of the first and second strip (4, 2) are the same.

4. Sleeve according to claim 2, characterized in that the materials of the first strips (2, 4) are different, the second strip being a special paper for a simplified construction of the binding.

5. Sleeve according to one of the claims 2 to 4, characterized in that the first strip (4) and possibly the second strip (2) are made from technical fabric, preferably gauze.

6. Sleeve according to one of the claims 2 to 5, characterized in that the first strip (4), the paper strip (3) and the second strip (2) are in each case made from continuous material and at the end of glueing are cut into finished binding lengths.

7. Apparatus for producing the sleeve according to claims 2 to 6, characterized in that the first strip (4), the paper strip (3) and the second strip (2) are in each case wound as continuous strips onto storage rolls, that the first strip (4) is made to coincide with the paper strip (3) in such a way that the median longitudinal axes of the two strips coincide and the first strip (4) projects laterally over the paper strip (3), that the first strip (4) and the paper strip (3) are superimposed in coinciding manner are guided by means of a glue applicator roll, whose width corresponds to that of the first paper strip (4), so that the paper strip is completely provided with a glue application and the first strip is provided therewith in part on the portions projecting over the paper strip and that the first strip behind the adhesive applicator roll is led from below onto the paper strip, the median longitudinal axes of the paper strip and of the first strip coinciding and the three strips enter a pressure roll arrangement in which they are pressed against one another, so that the finished sleeve (20) is shaped at the end of the pressure roll arrangement and that the finished triple strip is wound continuously onto a take-up roll (19).
